# EUROPÄISCHE PATENTSCHRIFT

(11) **EP 2 807 419 B1**
(45) Veröffentlichungstag und Bekanntmachung des Hinweises auf die Patenterteilung: **29.06.2016**
(21) Anmeldenummer: 13701427.0
(22) Anmeldetag: 22.01.2013
(51) Int. Cl.: F21S 8/06, F21V 21/34, H01R 25/14, F21V 21/002, F21Y 103/00, F21Y 113/00

(54) **LICHTBANDLEUCHTE MIT LEUCHTMODULEN FÜR EINE INDIREKTE BELEUCHTUNG**
STRIP-LIGHT LUMINAIRE WITH LIGHT-EMITTING MODULES FOR INDIRECT ILLUMINATION
RAMPE D'ÉCLAIRAGE MUNIE DE MODULES D'ÉCLAIRAGE POUR ÉCLAIRAGE INDIRECT

(30) Priorität: 26.01.2012 DE 202012100270 U
(43) Veröffentlichungstag der Anmeldung: 03.12.2014
(73) Patentinhaber: Zumtobel Lighting GmbH, 6850 Dornbirn (AT)
(72) Erfinder: LADSTÄTTER, Gerald, A-6833 Klaus (AT); MACHATE, Andreas, 88239 Wangen im Allgäu (DE)
(74) Vertreter: Thun, Clemens
(86) Internationale Anmeldenummer: PCT/EP2013/051098
(87) Internationale Veröffentlichungsnummer: WO 2013/110586

(56) Entgegenhaltungen:
- EP-A1- 1 300 629
- EP-A1- 2 287 977
- EP-A1- 2 287 978
- US-A1- 2005 254 241

## Beschreibung

Die Erfindung betrifft Lichtbandleuchte, mit einer Tragschiene und einer Lichtquelle für eine Lichtabgabe nach unten.

Eine derartige Lichtbandleuchte in Form einer abgehängten Leuchte wird unter dem Namen TECTON von der Anmelderin vertrieben. Mit dieser bekannten Lichtbandleuchte lässt sich eine nach unten gerichtete Direktbeleuchtung erzeugen, allerdings keine nach oben gerichtete Lichtabgabe zur Erzeugung einer indirekten Beleuchtung. Daher sind die Einsatzmöglichkeiten der Lichtbandleuchte beschränkt.

Die Leuchte ist dafür vorgesehen, mithilfe von Abhängemitteln in Form von Seilen oder ähnlichem von einer Decke abgehängt montiert zu werden. Die Abhängemittel greifen dabei an mehreren Stellen der Tragschiene an und führen nach oben in Richtung Decke. Bei einem hypothetischen Nachrüsten der Lichtbandleuchte durch ein nachträgliches Anbringen eines üblichen Lichtbands auf der Oberseite der Tragschiene zur Realisierung einer indirekten Beleuchtung bilden die Abhängemittel bzw. ihre Angriffselemente an der Tragschiene somit Hindernisse. Daher lässt sich auf diese Weise im Allgemeinen kein befriedigendes Ergebnis erzielen.

Aus der EP 2 287 977 A1 ist ein Stromschienensystem mit einem Tragprofil und einem daran angeordneten Leuchtmodul für eine Lichtabgabe nach unten bekannt; für eine Lichtabgabe nach oben ist außerdem ein Leuchtelement vorgesehen, das über eine längs des Tragprofils verlaufende Stromzuführleitung mit Strom versorgt wird.

Aus der US 2005/0254241 A1 ist eine Leuchte mit einer Montageschiene bekannt, an deren Oberseite eine LED-Lichtquelle angeordnet ist und an deren Unterseite Strahler angeordnet sind.

Aus der EP 2 287 978 A1 ist ein Stromschienensystem bekannt, bei dem Leuchtelemente auf der Oberseite eines Tragprofils an unterschiedlichen Längspositionen angeordnet werden können.

Aus der EP 1 300 629 A1 ist ein Stromschienensystem für Leuchten bekannt, bei dem ein Strahler über eine Adaptereinheit an einer Stromschiene angeordnet werden kann.

Der Erfindung liegt die Aufgabe zugrunde, eine entsprechende verbesserte Lichtbandleuchte anzugeben. Insbesondere sollen die Möglichkeiten der Lichtabgabe verbessert werden und dabei eine einfache und zuverlässige Handhabbarkeit der Lichtbandleuchte ermöglicht sein.

Diese Aufgabe wird gemäß der Erfindung mit dem in dem unabhängigen Anspruch genannten Gegenstand gelöst. Besondere Ausführungsarten der Erfindung sind in den abhängigen Ansprüchen angegeben.

Gemäß der Erfindung ist eine Lichtbandleuchte vorgesehen, die eine Tragschiene aufweist, die sich längs einer Längsachse erstreckt, sowie eine an der Tragschiene angeordnete Lichtquelle für eine Lichtabgabe nach unten. Weiterhin weist die Lichtbandleuchte wenigstens ein Leuchtmodul für eine Lichtabgabe nach oben auf, sowie ein elektrisches Leiterelement zur Stromversorgung des wenigstens einen Leuchtmoduls, das sich längs der Längsachse erstreckt, wobei das wenigstens eine Leuchtmodul Haltemittel zum Halten des wenigstens einen Leuchtmoduls an der Tragschiene aufweist.

Durch die Haltemittel lässt sich das Leuchtmodul einfach und sicher an der Tragschiene anordnen. Zudem ist hierdurch ermöglicht, dass das Leuchtmodul grundsätzlich - mit Bezug auf die Längsachse - an einer beliebigen Stelle der Tragschiene angeordnet werden kann. Auf diese Weise ist eine variabel gestaltbare Lichtabgabe nach oben, beispielsweise für die Erzeugung einer indirekten Beleuchtung gegeben. Dabei ist eine elektrische Verbindung zur Stromversorgung des wenigstens einen Leuchtmoduls durch das elektrische Leiterelement ermöglicht und somit im Allgemeinen unabhängig von einer Stromversorgung der Lichtquelle für eine Lichtabgabe nach unten. Hierdurch ist insbesondere auch die Möglichkeit einer besonders geeigneten nachträglichen Anordnung des Leuchtmoduls mit der dazugehörigen Stromversorgung an der Tragschiene ermöglicht, wenn sich Letztere bereits in einem abgehängten Zustand befindet.

Vorzugsweise weisen die Haltemittel Rastelemente für eine Rastverbindung mit der Tragschiene auf. Hierdurch ist eine besonders einfach herzustellende Anordnung des Leuchtmoduls an der Tragschiene ermöglicht. Dabei ist die Gestaltung vorzugsweise derart, dass die Rastelemente das Leuchtmodul in einer Richtung rechtwinklig zu der Längsachse halten.

Vorzugsweise weist das Leuchtmodul Schneidkontakte auf, die dafür ausgebildet sind, einen elektrischen Kontakt zu dem elektrischen Leiterelement zu bilden. Hierdurch lässt sich auf besonders handhabungsfreundliche Weise ein elektrischer Kontakt zur Stromversorgung des Leuchtmoduls zwischen dem elektrischen Leiterelement und dem Leuchtmodul herstellen. Dabei kann - mit Bezug auf die Längsachse - die Stelle grundsätzlich frei gewählt werden, an der dieser elektrische Kontakt gebildet werden soll, also die Stelle, an der eine Platzierung des Leuchtmoduls gewünscht ist.

Vorzugsweise sind die Schneidkontakte derart gestaltet, dass sie das Leuchtmödul gegenüber dem elektrischen Leiterelement in einer Richtung parallel zu der Längsachse in seiner Lage sichern. Hierdurch ist eine vorteilhafte Doppelfunktion der Schneidkontakte gegeben. Auf diese Weise lässt sich das Leuchtmodul gegenüber der Tragschiene und dem elektrischen Leiterelement allein durch die Rastelemente und die Schneidkontakte in seiner Lage sichern.

Erfindungsgemäß weist das Leuchtmodul ein Lichtabgabeelement zur unmittelbaren Erzeugung der Lichtabgabe nach oben auf, sowie ein Positionier-Element zur erleichterten Positionierung des Lichtabgabeelements relativ zu dem elektrischen Leiterelement. Hierdurch ist die Handhabung zur Anbringung des Leuchtmoduls an dem elektrischen Leiterelement weitergehend erleichtert.

Erfindungsgemäß ist das Positionier-Element dabei derart gestaltet, dass es aus einem geöffneten Zustand in einen geschlossenen Zustand bewegt werden kann, wobei es lediglich in dem geschlossenen Zustand eine Durchführungsöffnung für das elektrische Leiterelement aufweist. Hierdurch ist die Herstellung der Anordnung des Positionier-Elements an einer grundsätzlich beliebigen Stelle des elektrischen Leiterelements erleichtert möglich.

Besonders zweckmäßig umfasst hierzu das Positionier-Element zwei Teile und ist dabei so gestaltet, dass es durch eine Relativbewegung der zwei Teile aus dem geöffneten Zustand in den geschlossenen Zustand bewegt werden kann. Vorzugsweise ist dabei die Gestaltung weiterhin derart, dass im geöffneten Zustand die zwei Teile voneinander getrennt sind oder durch ein Gelenk, insbesondere in Form eines Filmscharniers, relativ zueinander beweglich verbunden sind.

Vorzugsweise ist das Positionier-Element weiterhin derart gestaltet, dass es in dem geöffneten Zustand relativ zu dem elektrischen Leiterelement und mit Bezug auf die Längsachse, ausgehend von einer Außen-Positionierung, in der es das elektrische Leiterelement nicht umgreift auf direktem Wege in eine Umgreif-Positionierung verbracht werden kann, in der es das elektrische Leiterelement umgreift. Hierdurch lässt sich das Positionier-Elements besonders einfach und sicher an dem elektrischen Leiterelement anbringen, wenn das elektrische Leiterelement bereits sich längs der Längsachse erstreckend angeordnet ist.

Erfindungsgemäß ist die Lichtbandleuchte derart gestaltet, dass sich das Positionier-Element längs des elektrischen Leiterelements verschieben lässt, wenn das elektrische Leiterelement durch die Durchführungsöffnung hindurch geführt ist und das Lichtabgabeelement (noch) nicht mit dem Positionier-Element verbunden ist. Hierdurch ist die Anordnung des Positionier-Elements an dem elektrischen Leiterelement insbesondere mit Bezug auf die Wahl einer bestimmten Stelle längs der Längsachse weiterhin vereinfacht.

Vorzugsweise ist das elektrische Leiterelement derart geformt, dass es in einem Querschnitt normal zu der Längsachse eine unsymmetrische Form aufweist. Hierdurch lässt sich auf besonders einfache Weise eine Sicherung gegen eine verdrehte Anordnung des Positionier-Elements an dem elektrischen Leiterelement bilden. Insbesondere kann das Positionier-Element hierzu ein Orientierungs-Sicherungselement zur Verhinderung einer nicht für den Betrieb vorgesehenen, insbesondere verdrehten Anordnung des Positionier-Elements an dem elektrischen Leiterelement aufweisen. Hierdurch ist die Gefahr einer falschen Anordnung des Leuchtmoduls an dem elektrischen Leiterelement deutlich verringert.

Um eine entsprechende richtige Anordnung des Lichtabgabeelements an dem Positionier-Element zu gewährleisten, weist weiterhin vorzugsweise das Positionier-Element oder das Lichtabgabeelement ein weiteres Orientierungs-Sicherungselement zur Verhinderung einer nicht für den Betrieb vorgesehenen, insbesondere verdrehten Anordnung des Lichtabgabeelements an dem Positionier-Element auf.

Vorzugsweise weist die Lichtbandleuchte weiterhin wenigstens ein, an der Tragschiene angeordnetes Angriffselement für Abhänge-Mittel zum Abhängen der Lichtbandleuchte von einer Decke oder einem anderen Leuchtenträger auf. Hierdurch eignet sich die Lichtbandleuchte insbesondere zur Gestaltung als Pendelleuchte bzw. abgehängte Leuchte.

Dabei ist die Lichtbandleuchte vorzugsweise derart gestaltet, dass das elektrische Leiterelement in einer Richtung parallel zu der Längsachse durch einen, zwischen dem Angriffselement und der Tragschiene gebildeten Durchgang hindurch geführt werden kann. Hierdurch ist die Anordnung des elektrischen Leiterelements an der Tragschiene erleichtert bzw. ermöglicht, wenn sich die Tragschiene bereits in einem abgehängten Zustand befindet.

Vorzugsweise ist die Gestaltung weiterhin derart, dass auch das Positionier-Element in einer Richtung parallel zu der Längsachse durch den Durchgang hindurch geführt werden kann. Hierdurch ist die Anordnung des Positionier-Elements an dem elektrischen Leiterelement an einer bestimmten Stelle erleichtert, wenn sich die Tragschiene bereits in einem abgehängten Zustand befindet.

Die Erfindung wird im Folgenden anhand eines Ausführungsbeispiels und mit Bezug auf die Zeichnungen näher erläutert. Es zeigen:
- Fig. 1: eine perspektivische Skizze zu dem Ausführungsbeispiel einer erfindungsgemäßen Lichtbandleuchte,
- Fig. 2: eine entsprechende, etwas detailliertere Skizze,
- Fig. 3: eine Skizze eines Querschnitts und
- Fig. 4: eine Skizze einer ausschnittweisen Seitenansicht.

Fig. 1 zeigt eine perspektivische Skizze eines Abschnitts einer erfindungsgemäßen Lichtbandleuchte, Fig. 2 eine ähnliche, etwas detailliertere Skizze. Die Lichtbandleuchte weist eine Tragschiene 2 auf, die sich längs einer Längsachse *L* erstreckt. Die Tragschiene 2 kann profilartig gestaltet sein, insbesondere durch ein U-förmiges Profilteil gebildet sein, und zum Betrieb derart orientiert vorgesehen sein, dass die durch die U-Form gegebene Öffnung nach unten weist.

In Fig. 3 ist ein Querschnitt normal zu der Längsachse *L* skizziert. Durch die U-Form der Tragschiene 2 sind ein erster U-Schenkel 22, ein zweiter U-Schenkel 23 und ein, die beiden U-Schenkel 22, 23 verbindender Verbindungsschenkel 24 der Tragschiene 2 gebildet.

Insbesondere kann die Lichtbandleuchte als Pendelleuchte bzw. abgehängte Leuchte gestaltet sein. Wie aus Fig. 2 beispielhaft hervorgeht, weist die Lichtbandleuchte hierzu vorzugsweise wenigstens ein, an der Tragschiene 2 angeordnetes Angriffselement 7 für Abhänge-Mittel 71 zum Abhängen der Lichtbandleuchte bzw. der Tragschiene 2 von einer (in den Figuren nicht gezeigten) Decke oder einem anderweitigen Leuchtenträger auf. Die Abhänge-Mittel 71 können beispielsweise ein Seil, eine Kette oder eine Pendelstange umfassen. Das Angriffselement 7 kann ein Federelement umfassen, das beispielsweise durch eine Rast- oder Schnappverbindung mit der Tragschiene 2 verbunden ist. Im gezeigten Beispiel weist die Tragschiene 2 hierzu zwei, an ihrer Oberseite, im Bereich des Verbindungsschenkels 24 ausgebildete Nuten 25, 26 auf, in welche das Angriffselement 7 bzw. das Federelement zur Verbindung mit der Tragschiene 2 eingeschnappt werden kann. Aufgrund der profilartigen Gestaltung der Tragschiene 2 erstrecken sich die Nuten 25, 26 dabei insbesondere parallel zu der Längsachse *L*. Auf diese Weise ist zwischen dem Angriffselement 7 einerseits und der Tragschiene 2 andererseits ein - beispielhaft in Fig. 2 bezeichneter - Durchgang 72 gebildet, der sich parallel zu der Längsachse *L* erstreckt.

Weiterhin weist die Lichtbandleuchte eine an der Tragschiene 2 angeordnete Lichtquelle für eine Lichtabgabe nach unten auf. Insbesondere kann die Lichtquelle in einem durch die U-Form gebildeten Innenbereich 21 der Tragschiene 2 angeordnet sein. Die Lichtquelle kann beispielsweise durch längliche Leuchtstoffröhren gebildet sein, die sich mit ihren Längsachsen parallel zu der Längsachse *L* erstreckend an bzw. in der Tragschiene 2 angeordnet sind. Die Lichtquelle kann aber auch beispielsweise LEDs (LED: Leuchtdiode) umfassen oder aus LEDs gebildet sein. Zur Stromversorgung der Lichtquelle für eine Lichtabgabe nach unten können in dem Innenbereich 21 elektrische Leiter angeordnet sein.

Durch diese Gestaltung lässt sich erzielen, dass durch die Lichtquelle für eine Lichtabgabe nach unten ein Licht erzeugt wird, das in der Form einer geradlinigen, parallel zu der Längsachse *L* verlaufenden "Lichtlinie" von der Lichtbandleuchte nach unten abgegeben wird.

Weiterhin weist die Lichtbandleuchte wenigstens ein Leuchtmodul 3 für eine Lichtabgabe nach oben auf. Insbesondere kann das wenigstens eine Leuchtmodul 3 für eine Lichtabgabe nach oben zur Erzeugung einer indirekten Beleuchtung ausgebildet sein.

Vorzugsweise weist die Lichtbandleuchte zwei oder mehr derartiger Leuchtmodule 3, 3', 3 " auf, die baugleich ausgebildet sind und die - mit Bezug auf die Längsachse *L* - an unterschiedlichen Stellen angeordnet werden können bzw. sind, beispielsweise in äquidistanter Weise.

Weiterhin weist die Lichtbandleuchte ein elektrisches Leiterelement 4 zur Stromversorgung des wenigstens einen Leuchtmoduls 3, 3', 3" auf, das sich längs der Längsachse *L* erstreckt. Beispielsweise kann das elektrische Leiterelement 4 auf einer, nach oben weisenden Fläche der Tragschiene 2 angeordnet sein, beispielsweise auf dem, die beiden U-Schenkel 22, 23 verbindenden Verbindungsschenkel 24. Wie in Fig. 3 beispielhaft gezeigt, kann das elektrische Leiterelement 4 zwei Adern 41, 42 aufweisen.

Das Leuchtmodul 3 weist Haltemittel 5 auf, die dazu ausgebildet sind, das Leuchtmodul 3 an der Tragschiene 2 zu halten, insbesondere zur direkten Halterung des Leuchtmoduls 3 an der Tragschiene 2. Hierdurch lässt sich eine besonders sichere Halterung des wenigstens einen Leuchtmoduls 3, 3', 3" bzw. der Leuchtmodule 3, 3', 3" an der Tragschiene 2 bewirken.

Vorzugsweise weisen die Haltemittel 5 Rastelemente 51, beispielsweise in Form von Schnapphaken für eine Rastverbindung mit der Tragschiene 2 auf. Vorzugsweise ist die Gestaltung dabei derart, dass die Rastelemente 51 das Leuchtmodul 3 in einer Richtung rechtwinklig zu der Längsachse *L* halten bzw. sichern. Beispielsweise können die Rastelemente 51 dazu ausgebildet sein, zum Halten des Leuchtmoduls 3 rastend in die beiden Nuten 25, 26 der Tragschiene 2 einzugreifen.

Vorzugweise ist die Gestaltung derart, dass sich das Lichtabgabeelement 3 an dem elektrischen Leiterelement 4 anbringen lässt, wenn sich das elektrische Leiterelement 4 bereits längs der Längsachse *L* erstreckend an der abgehängten Tragschiene 2 befindet. Hierdurch ist eine "nachträgliche" Montage des Leuchtmoduls 3 an dem elektrischen Leiterelement 4 und der Tragschiene 2 ermöglicht. Durch die genannten Rastelemente 51 ist dabei eine besonders handhabungsfreundliche nachträgliche Montage des Leuchtmoduls 3 möglich.

Durch das wenigstens eine Leuchtmodul 3, 3', 3" und das elektrische Leiterelement 4 kann sozusagen ein "Lichtband" gebildet sein, das sich nachträglich an der bereits abgehängten Tragschiene 2 anbringen lässt und das zur Erzeugung einer indirekten Beleuchtung dient.

Insbesondere kann dementsprechend zur Montage der Lichtbandleuchte vorgesehen sein, dass in einem Schritt das elektrische Leiterelement 4 längs der Längsachse *L* an der bereits abgehängten Tragschiene 2 angeordnet wird und in einem weiteren, darauffolgenden Schritt das wenigstens eine Leuchtmodul 3, 3', 3" mit dem elektrischen Leiterelement 4 elektrisch und mit der Tragschiene 2 mechanisch verbunden wird, und zwar - mit Bezug auf die Längsachse *L* - an einer grundsätzlich beliebigen Stelle bzw. an grundsätzlich beliebigen Stellen.

Durch diese nachträgliche Montage lässt sich somit eine Stelle, an der das Leuchtmodul 3 mit dem elektrischen Leiterelement 4 verbunden werden soll, frei wählen, so dass sich insbesondere vermeiden lässt, dass das Leuchtmodul 3 räumlich mit einem der Angriffselemente 7 kollidiert.

Die Gestaltung ist weiterhin vorzugsweise derart, dass das elektrische Leiterelement 4 in einer Richtung parallel zu der Längsachse *L* durch den wenigstens einen Durchgang 72 hindurch gezogen bzw. geführt werden kann. Auf diese Weise muss im genannten Fall der bereits abgehängt vorgegebenen Tragschiene 2 zur nachträglichen Anordnung des elektrischen Leiterelements 4 das Angriffselement 7 nicht vorübergehend von der Tragschiene 2 abmontiert werden.

Das elektrische Leiterelement 4 kann beispielsweise durch ein Kabel, insbesondere ein Flachbandkabel gebildet sein. Hierdurch ist ein handhabungsfreundliches Hindurchfädeln des Kabels durch den Durchgang 72 ermöglicht. Das elektrische Leiterelement 4 kann aber alternativ beispielsweise auch durch Schienenelemente gebildet sein, die zur Bildung des elektrischen Leiterelements 4 längs der Längsachse *L* ineinander gesteckt werden können. Durch solche Schienenelemente lässt besonders einfach eine ebenmäßig erscheinende Anordnung des elektrischen Leiterelements 4, insbesondere auf der Oberseite der Tragschiene 2 erzielen.

Das Leuchtmodul 3 weist weiterhin vorzugsweise Schneidkontakte 6 auf, die dazu ausgebildet sind, einen elektrischen Kontakt zu dem elektrischen Leiterelement 4 zu bilden. Auf diese Weise lässt sich besonders handhabungsfreundlich ein elektrischer Kontakt zwischen dem elektrischen Leiterelement 4 und dem Leuchtmodul 3 zur Stromversorgung des Leuchtmoduls 3 herstellen. Mit Bezug auf die Längsachse *L* kann dabei die Stelle grundsätzlich frei gewählt werden, an der dieser elektrische Kontakt gebildet werden soll. Auch dies ist mit Bezug auf eine nachträgliche Anordnung des Leuchtmoduls 3 an der Tragschiene 2 vorteilhaft, denn hierdurch lässt sich eine gewünschte Art der Lichtabgabe durch freie Wahl der Anbringungsstellen der Leuchtmodule 3, 3', 3" nach oben "einstellen".

Vorzugsweise ist die Gestaltung dabei derart, dass die Schneidkontakte 6, wenn sie wie vorgesehen mit dem elektrischen Leiterelement 4 verbunden sind, das Leuchtmodul 3 in einer Richtung parallel zu der Längsachse *L* in seiner Lage gegenüber dem elektrischen Leiterelement 4 sichern. Somit kann vorgesehen sein, dass die Rastelemente 51 die Lage des Leuchtmoduls 3 rechtwinklig zur Längsachse *L* sichern und die Schneidkontakte 6 die Lage des Leuchtmoduls 33 in Richtung der Längsachse *L*.

Erfindungegemäß weist das Leuchtmodul 3 ein Lichtabgabeelement 8 zur unmittelbaren Erzeugung der Lichtabgabe auf, sowie ein Positionier-Element 9 zur erleichterten Positionierung des Lichtabgabeelements 8 relativ zu dem elektrischen Leiterelement 4. Durch das Positionier-Element 9 lässt sich die Anbringung des Leuchtmoduls 3 an dem elektrischen Leiterelement 4 erleichtert durchführen. In Fig. 3 ist das Lichtabgabeelement 8 in einem Zustand gezeigt, in dem es noch nicht mit dem Positionier-Element 9 verbunden ist.

Vorteilhaft weist das Positionier-Element 9 ein Gehäuse aus einem elektrisch nicht leitenden Material, insbesondere Kunststoff auf. Vorteilhaft weist das Lichtabgabeelement 8 ein Gehäuse aus einem elektrisch nicht leitenden Material, insbesondere Kunststoff auf.

Das Positionier-Element 9 kann in erster Näherung die Form einer Platte aufweisen, so dass es zwei große Oberflächen umfasst, wobei eine erste große Oberfläche 95 nach unten weist und eine zweite große Oberfläche 96 nach oben, wenn das Positionier-Element 9 wie vorgesehen ausgerichtet angeordnet ist. Im gezeigten Beispiel ist die Gestaltung so, dass das Lichtabgabeelement 8 auf die zweite große Oberfläche 96 aufgesetzt werden kann, so dass dadurch das Leuchtmodul 3 gebildet wird. In diesem Sinn kann das Positionier-Element 9 eine "Grundplatte" für das Lichtabgabeelement 8 darstellen.

Das Lichtabgabeelement 8 kann ein Lichterzeugungselement aufweisen, sowie ein optisches Element, beispielsweise ein Form einer Linse 81 zur optischen Beeinflussung eines von dem Lichterzeugungselement erzeugten Lichts. Das Lichterzeugungselement kann insbesondere wenigstens eine LED aufweisen.

Das Lichtabgabeelement 8 kann insbesondere - wie beispielhaft aus Fig. 3 hervorgeht - die Schneidkontakte 6 umfassen. Das Positionier-Element 9 weist vorteilhaft Führungsöffnungen für die Schneidkontakte 6 auf, die zur Führung der Schneidkontakte 6 beim Aufsetzen des Lichtabgabeelements 8 auf das Positionier-Element 9 dienen. Es kann vorgesehen sein, dass das Lichtabgabeelement 8 auf das Positionier-Element 9 aufgesteckt werden kann; vorzugsweise sind das Lichtabgabeelement 8 und das Positionier-Element 9 derart aufeinander passend gestaltet, dass die Schneidkontakte 6 definiert und mit wenig Spiel in die Adern 41, 42 des elektrischen Leiterelements 4 einschneiden. Hierzu können das Gehäuse des Lichtabgabeelements 8 und das Gehäuse des Positionier-Elements 9 entsprechende Passformen aufweisen.

Die Gestaltung ist vorzugsweise derart, dass zum Anbringen des Leuchtmoduls 3 an dem elektrischen Leiterelement 4 in einem ersten Schritt das Positionier-Element 9 an dem elektrischen Leiterelement 4 angebracht wird und in einem weiteren, anschließenden Schritt das Lichtabgabeelement 8 an dem Positionier-Element 9. Auf diese Weise lässt sich besonders handhabungsfreundlich eine bestimmte gewünschte Stelle zum Anbringen des Leuchtmoduls 3 auswählen.

Vorzugsweise ist das Positionier-Element 9 weiterhin derart gestaltet, dass es sich durch den Durchgang 72 hindurch bewegen lässt. Hierdurch ist die nachträgliche Anbringung weiterhin erleichtert.

Beim hier gezeigten Beispiel ist das Positionier-Element 9 so gestaltet, dass es aus einem geöffneten Zustand in einen geschlossenen Zustand bewegt werden kann, wobei es lediglich in dem geschlossenen Zustand eine Durchführungsöffnung für das elektrische Leiterelement 4 aufweist bzw. bildet.

Vorzugsweise weist das Positionier-Element 9 hierfür zwei Teile 91, 92 auf und ist dabei so gestaltet, dass es durch eine Relativbewegung der zwei Teile 91, 92 aus dem geöffneten Zustand in den geschlossenen Zustand bewegt werden kánn. Vorzugsweise ist dabei die Gestaltung weiterhin derart, dass im geöffneten Zustand die zwei Teile 91, 92 voneinander getrennt sind oder durch ein Gelenk, insbesondere in Form eines Filmscharniers, relativ zueinander beweglich verbunden sind. Die zwei Teile 91, 92 können insbesondere Rastelemente aufweisen, die die im geschlossenen Zustand vorgesehene Relativposition der beiden Teile 91, 92 sichert.

Vorzugsweise ist das Positionier-Element 9 weiterhin derart gestaltet, dass es in dem geöffneten Zustand relativ zu dem elektrischen Leiterelement 4 und mit Bezug auf die Längsachse *L*, ausgehend von einer Außen-Positionierung, in der es das elektrische Leiterelement 4 nicht umgreift auf direktem Wege in eine Umgreif-Positionierung verbracht werden kann, in der es das elektrische Leiterelement 4 umgreift; insbesondere kann die Gestaltung so sein, dass das Positionier-Element 9 aus der Umgreif-Positionierung durch die genannte Relativbewegung der zwei Teile 91, 92 in die geschlossene Position bewegt werden kann, so dass hierdurch das Positionier-Element 9 das elektrische Leiterelement 4 derart umfasst, dass Letzteres die Durchführungsöffnung durchsetzt.

Es kann also vorgesehen sein, dass das Positionier-Element 9 von einer Seite her kommend mit dem elektrischen Leiterelement 4 wie vorgesehen verbunden werden kann. Auf diese Weise lässt sich das Positionier-Element 9 insbesondere entsprechend an dem elektrischen Leiterelement 4 anbringen, wenn sich Letzteres bereits wie vorgesehen längs der Längsrichtung *L* an dem Trägerelement 2 angeordnet befindet. Somit ist auch hierdurch eine nachträgliche Anbringung erleichtert.

Erfindungsgemäß ist die Gestaltung so, dass sich das Positionier-Element 9 längs des elektrischen Leiterelements 4 verschieben lässt, wenn das elektrische Leiterelement 4 durch die Durchführungsöffnung hindurch geführt ist und das Lichtabgabeelement 9 noch nicht mit dem Positionier-Element 9 verbunden ist, also insbesondere die Schneidkontakte 6 noch nicht in das elektrische Leiterelement 4 eingreifen. Insbesondere ist die Durchführungsöffnung entsprechend gestaltet bzw. in seiner Form und Größe auf das elektrische Leiterelement 4 abgestimmt. Durch diese Verschiebbarkeit ist eine Anbringung des Leuchtmoduls 3 an einer bestimmten Stelle mit Bezug auf die Längsachse *L* weiterhin erleichtert möglich. Insbesondere ist diese Ausgestaltung auch von Vorteil, wenn mehrere Leuchtmodule 3, 3', 3" vorgesehen sind, die relativ zueinander in bestimmter Weise ausgerichtet platziert werden sollen.

Die Rastelemente 51 können - wie in Fig. 3 beispielhaft skizziert - an dem Lichtabgabeelement 9 angeordnet sein. Hierdurch ist eine besonders zuverlässige Anordnung und Ausrichtung des Lichtabgabeelements 9 gegenüber der Tragschiene 2 ermöglicht.

In Fig. 4, die einen Ausschnitt einer Seitenansicht zeigt, ist eine diesbezügliche Variante gezeigt. Hier sind die Rastelemente 51 an dem Positionier-Element 9 angeordnet.

Zur Halterung bzw. Sicherung des elektrischen Leiterelements 4 kann vorgesehen sein, dass Letzteres durch die Leuchtmodule 3, 3', 3" gegenüber der Tragschiene 2 in Position gehalten wird.

Vorzugsweise ist das elektrische Leiterelement 4 - wie beispielhaft aus Fig. 3 hervorgeht - derart geformt, dass es in einem Querschnitt normal zu der Längsachse *L* eine unsymmetrische Form aufweist. Hierdurch lässt sich auf besonders einfache Weise eine Sicherung gegen eine verdrehte Anordnung des Positionier-Elements 9 an dem elektrischen Leiterelement 4 bilden; insbesondere kann hierzu das Positionier-Element 9 ein Orientierungs-Sicherungselement 93 aufweisen, durch das sich sicherstellen lässt, dass das Positionier-Elements 9 in der vorgesehenen Orientierung an dem elektrischen Leiterelement 4 angebracht wird. Beispielsweise kann die Form der Durchführungsöffnung entsprechend angepasst sein, so dass sich das Positionier-Element 9 nicht verdreht an dem elektrischen Leiterelement 4 anbringen lässt.

Zur Sicherung einer entsprechend richtigen Anbringung des Lichtabgabeelements 8 an dem Positionier-Element 9 kann das Positionier-Element 9 oder das Lichtabgabeelement 8 ein weiteres Orientierungs-Sicherungselement aufweisen. Im gezeigten Beispiel ist hierzu an dem Lichtabgabeelement 8 wenigstens ein Führungsstift 82 angeordnet, der in eine entsprechende, in dem Positionier-Element 9 ausgebildete Öffnung eingreift. Vorzugweise ist der Führungsstift 82 parallel zu den Schneidkontakten 6 ausgebildet, so dass sich das Lichtabgabeelement 8 durch eine geradlinige Bewegung mit dem Positionier-Element 9 verbinden lässt, durch die sowohl die Schneidkontakte 6 in das elektrische Leiterelement 4 wie vorgesehen einschneiden, als auch der wenigstens eine Führungsstift 82 in die entsprechende Öffnung eingeführt wird.

Eine Sicherung gegen ein verdrehtes Aufsetzen des Lichtabgabeelements 8 kann auch durch eine entsprechende Ausbildung der Passformen des Gehäuses des Lichtabgabeelements 8 einerseits und des Positionier-Elements 9 andererseits gebildet sein.

Zur Stromversorgung des wenigstens einen Leuchtmoduls 3, 3', 3" kann ein - beispielhaft in Fig. 1 gezeigtes - Betriebsgerät 10, beispielsweise in Form eines Konverters, insbesondere eines Konstantspannungskonverters, vorgesehen sein, das entsprechend mit dem elektrischen Leiterelement 4 elektrisch verbunden ist. Im gezeigten Beispiel weist das Betriebsgerät 10 einen Eingang 11 auf, sowie einen Ausgang 12, wobei es an dem Ausgang 12 mit dem elektrischen Leiterelement 4 elektrisch verbunden ist. Am Eingang 11 kann insbesondere eine elektrische Verbindung zu einer Wechselstromquelle vorgesehen sein, also beispielsweise zu einer Hochvoltspannungsquelle, beispielsweise mit 230 V.

Das Betriebsgerät 10 kann - wie beispielhaft in Fig. 1 angedeutet - an oder auch in der Tragschiene 2 angeordnet sein. Dies ist vorteilhaft, wenn die Stromversorgung über die Tragschiene 2 erfolgt. Wenn die Stromversorgung über ein Hausnetz erfolgen soll, kann das Betriebsgerät 10 beispielsweise an der Raumdecke angeordnet sein, von der die Tragschiene 2 abgehängt ist.

Das elektrische Leiterelement 4 kann beispielsweise eine Niedervoltleitung sein, aber auch eine Hochvoltleitung.

Es kann vorgesehen sein, dass das elektrische Leiterelement 4 einen erhöhten IP-Schutz trägt (IP: ingress protection).

Es kann weiterhin vorgesehen sein, dass an das Lichtband zusätzliche Verbraucher angeschlossen werden, die nicht zur Beleuchtung dienen.

Es kann vorgesehen sein, dass das elektrische Leiterelement 4 neben den beiden Adern 41, 42 noch weitere Leitungen bzw. Adern aufweist, die zu einer Lichtsteuerung dienen.

Die Gestaltung kann weiterhin vorzugsweise derart sein, dass ein einmal wie vorgesehen an dem elektrischen Leiterelement 4 angeordnetes Leuchtmodul 3 wieder durch Herausziehen der Schneidkontakte 6 gelöst werden kann und anschließend an einer anderen Stelle mit Bezug auf die Längsachse *L* angebracht werden kann.

Durch die zuletzt genannten Ausgestaltungen lässt sich die Funktionalität des Lichtbands weitergehend verbessern.

Im Fall mehrerer Leuchtmodule 3, 3', 3" kann eine Reihenschaltung oder eine Parallelschaltung der Leuchtmodule 3, 3', 3" vorgesehen sein. Im Fall einer Reihenschaltung erfolgt die Kontaktierung in Reihe und die Schneidkontakte 6 sind hierzu vorteilhaft derart ausgebildet, dass sie neben der Erzeugung der erwünschten elektrischen Kontaktierung des betreffenden Leuchtmoduls 3 den entsprechenden Leiter bzw. die entsprechende Ader 41, 42 des elektrischen Leiterelements 4 durchtrennen und isolieren. Vorzugsweise weist der entsprechende Schneidkontakt 6 hierzu eine Schneide aus Kunststoff oder Keramik auf.

Im Fall einer Parallelschaltung weist jedes Leuchtmodul 3, 3', 3" vorzugsweise eine Steuereinheit zur Spannungsregelung und Stromversorgung auf; diese kann insbesondere dazu ausgebildet sein, eine bestimmte Lichtabgabe des betreffenden Leuchtmoduls sicherzustellen, so dass unterschiedlich starke Leitungsverluste längs des elektrischen Leiterelements 4 ausgeglichen werden können.

## Patentansprüche

1. Lichtbandleuchte, aufweisend
- eine Tragschiene (2), die sich längs einer Längsachse (*L*) erstreckt,
- eine an der Tragschiene (2) angeordnete Lichtquelle für eine Lichtabgabe nach unten,
- wenigstens ein Leuchtmodul (3, 3', 3") für eine Lichtabgabe nach oben und
- ein elektrisches Leiterelement (4) zur Stromversorgung des wenigstens einen Leuchtmoduls (3, 3', 3 "), das sich längs der Längsachse (L) erstreckt, wobei das wenigstens eine Leuchtmodul (3, 3', 3 ") Haltemittel (5) zum Halten des wenigstens einen Leuchtmoduls (3, 3', 3") an der Tragschiene (2) aufweist, wobei das Leuchtmodul (3) ein Lichtabgabeelement (8) zur unmittelbaren Erzeugung der Lichtabgabe aufweist, sowie ein Positionier-Element (9) zur erleichterten Positionierung des Lichtabgabeelements (8) relativ zu dem elektrischen Leiterelement (4),
**dadurch gekennzeichnet,**
**dass** das Positionier-Element (9) derart gestaltet ist, dass es aus einem geöffneten Zustand in einen geschlossenen Zustand bewegt werden kann, wobei es lediglich in dem geschlossenen Zustand eine Durchführungsöffnung für das elektrische Leiterelement (4) aufweist,
wobei die Lichtbandleuchte derart gestaltet ist, dass sich das Positionier-Element (9) längs des elektrischen Leiterelements (4) verschieben lässt, wenn das elektrische Leiterelement (4) durch die Durchführungsöffnung hindurch geführt ist und das Lichtabgabeelement (8) nicht mit dem Positionier-Element (9) verbunden ist.

2. Lichtbandleuchte nach Anspruch 1,
bei der die Haltemittel (5) Rastelemente (51) für eine Rastverbindung mit der Tragschiene (2) aufweisen, wobei die Gestaltung vorzugsweise derart ist, dass die Rastelemente (51) das Leuchtmodul (3) in einer Richtung rechtwinklig zu der Längsachse (L) halten.

3. Lichtbandleuchte nach Anspruch 1 oder 2,
bei der das Leuchtmodul Schneidkontakte (6) aufweist, die dafür ausgebildet sind, einen elektrischen Kontakt zu dem elektrischen Leiterelement (4) zu bilden.

4. Lichtbandleuchte nach Anspruch 3,
bei der die Schneidkontakte (6) derart gestaltet sind, dass sie das Leuchtmodul (3) gegenüber dem elektrischen Leiterelement (4) in einer Richtung parallel zu der Längsachse (L) in seiner Lage sichern.

5. Lichtbandleuchte nach einem der vorhergehenden Ansprüche,
bei der das Positionier-Element (9) zwei Teile (91, 92) umfasst und so gestaltet ist, dass es durch eine Relativbewegung der zwei Teile (91, 92) aus dem geöffneten Zustand in den geschlossenen Zustand bewegt werden kann.

6. Lichtbandleuchte nach Anspruch 5,
bei der im geöffneten Zustand die zwei Teile (91, 92) voneinander getrennt sind oder durch ein Gelenk, insbesondere in Form eines Filmscharniers, relativ zueinander beweglich verbunden sind.

7. Lichtbandleuchte nach einem der vorhergehenden Ansprüche,
bei der das Positionier-Element (9) weiterhin derart gestaltet ist, dass es in dem geöffneten Zustand relativ zu dem elektrischen Leiterelement (4) und mit Bezug auf die Längsachse (*L*), ausgehend von einer Außen-Positionierung, in der es das elektrische Leiterelement (4) nicht umgreift auf direktem Wege in eine Umgreif-Positionierung verbracht werden kann, in der es das elektrische Leiterelement (4) umgreift.

8. Lichtbandleuchte nach einem der vorhergehenden Ansprüche,
bei der das elektrische Leiterelement (4) derart geformt ist, dass es in einem Querschnitt normal zu der Längsachse (*L*) eine unsymmetrische Form aufweist.

9. Lichtbandleuchte nach einem der vorhergehenden Ansprüche,
bei der das Positionier-Element (9) ein Orientierungs-Sicherungselement (93) zur Verhinderung einer nicht für den Betrieb vorgesehenen, insbesondere verdrehten Anordnung des Positionier-Elements (9) an dem elektrischen Leiterelement (4) aufweist.

10. Lichtbandleuchte nach einem der vorhergehenden Ansprüche,
bei der das Positionier-Element (9) oder das Lichtabgabeelement (8) ein weiteres Orientierungs-Sicherungselement zur Verhinderung einer nicht für den Betrieb vorgesehenen, insbesondere verdrehten Anordnung des Lichtabgabeelements (8) an dem Positionier-Element (9) aufweist.

11. Lichtbandleuchte nach einem der vorhergehenden Ansprüche,
weiterhin aufweisend
- wenigstens ein an der Tragschiene (2) angeordnete Angriffselement (7) für Abhänge-Mittel (71) zum Abhängen der Lichtbandleuchte von einer Decke oder einem anderen Leuchtenträger.

12. Lichtbandleuchte nach Anspruch 11,
die derart gestaltet ist, dass das elektrische Leiterelement (4) in einer Richtung parallel zu der Längsachse (*L*) durch einen, zwischen dem Angriffselement (7) und der Tragschiene (2) gebildeten Durchgang (72) hindurch geführt werden kann.

13. Lichtbandleuchte nach Anspruch 11,
die derart gestaltet ist, dass das Positionier-Element (9) in einer Richtung parallel zu der Längsachse (*L*) durch den Durchgang (72) hindurch geführt werden kann.

## Claims

1. Strip-light luminaire, comprising
- a support rail (2) extending along a longitudinal axis (L),
- alight source arranged on the support rail (2) for a downwards light emission
- at least one light module (3, 3', 3") for an upwards light emission, and
- an electric conductor element (4) to supply power to the at least one lighting module (3, 3', 3") which extends along the longitudinal axis (L),
wherein the at least one light module (3, 3', 3") comprises holding means (5) to hold the at least one lighting module (3, 3', 3") on the support rail (2), wherein the light module (3) comprises a light emitting element (8) for direct production of the light emission, as well as a positioning element (9) to facilitate the positioning of the light emitting element (8) relative to the electric conductor element (4),
**characterized in that**,
the positioning element (9) is so designed that it can be moved from an open state to a closed state, wherein it only provides a passage opening for the electric conductor element (4) in the closed state,
wherein the strip-light luminaire is so designed that the positioning element (9) may be moved along the electrical conductor element (4) when the electric conductor element (4) is ledthrough the passage opening and the light emitting element (8) is not connected with the positioning element (9).

2. Strip-light luminaire according to claim 1,
wherein the holding means (5) has latching elements (51) for a locking connection with the support rail (2), wherein the design is preferably such that the latching elements (51) hold the light module (3) in a direction perpendicular to the longitudinal axis (L).

3. Strip-light luminaire according to claim 1 or 2,
wherein the light-emitting module comprises cutting contacts (6) which are adapted to make electrical contact with the electric conductor element (4).

4. Strip-light luminaire according to claim 3,
wherein the cutting contacts (6) are so shaped that they secure the light module (3) in position opposite the electric conductor element (4) in a direction parallel to the longitudinal axis (L).

5. Strip-light luminaire according to one of the preceding claims,
wherein the positioning element (9) comprises two parts (91,92) and is so designed that it can be moved through a relative movement of the two parts (91,92) from the opened state to the closed state.

6. Strip-light luminaire according to claim 5,
wherein the two parts (91, 92) are separated from one anotherin the open state or are connected by a joint, in particular in the form of a film hinge, in order to be movable relative to one another.

7. Strip-light luminaire according to one of the preceding claims,
wherein the positioning element (9) is further configured so that it is in the opened state relative to the electric conductor element (4), and starting from an outside position with respect to the longitudinal axis (L) in which it does not engage the electrical conductor element (4), itcan be brought directly into anengagement position in which it surrounds the electrical conductor element (4).

8. Strip-light luminaire according to one of the preceding claims,
wherein the electrical conductor element (4) is so shaped that it has an asymmetrical shape in a cross-section normal to the longitudinal axis (L).

9. Strip-light luminaire according to one of the preceding claims,
wherein the positioning element (9) comprises an orientation-retaining element (93) to prevent an arrangement notintended for operation, in particular a twisted arrangement of the positioning element (9) on the electric conductor element (4).

10. Strip-light luminaire according to one of the preceding claims, wherein the positioning element (9) or the light emitting element (8) comprises a further orientation-retaining element to prevent an arrangement not intended for operation, in particular a twisted arrangement of the light emitting element (8) on the positioning element (9).

11. Strip-light luminaire according to one of the preceding claims, further comprising
- at least an engagement element (7) arranged on the support rail (2) for a suspension means (71) tosuspend the strip light from a ceiling or other light support.

12. Strip-light luminaire according to claim 11,
which is so designed that the electric conductor element (4) may be guided in a direction parallel to the longitudinal axis (L) through a passage (72) formed between the engagement element (7) and the support rail (2).

13. Strip-light luminaire according to claim 11,
which is so designed that the positioning element (9) can be led through the passage (72) in a direction parallel to the longitudinal axis (L).

## Revendications

1. Rampe d'éclairage, présentant
- un rail de support (2) qui s'étend le long d'un axe longitudinal (L),
- une source lumineuse disposée sur le rail de support (2) pour une émission de lumière vers le bas,
- au moins un module d'éclairage (3, 3', 3") pour une émission de lumière vers le haut et
- un élément conducteur de l'électricité (4) pour l'alimentation en courant du module d'éclairage (3, 3', 3") au moins au nombre de un, qui s'étend le long de l'axe longitudinal (L),
le module d'éclairage (3, 3', 3") au moins au nombre de un présentant des moyens de retenue (5) pour la retenue du module d'éclairage (3, 3', 3") au moins au nombre de un sur le rail de support (2),
le module d'éclairage (3) présentant un élément d'émission de lumière (8) pour la production directe de l'émission de lumière, ainsi qu'un élément de positionnement (9) pour le positionnement facilité de l'élément d'émission de lumière (8) relativement à l'élément conducteur de l'électricité (4),
**caractérisée en ce que**
l'élément de positionnement (9) est constitué de telle sorte qu'il peut être déplacé d'un état ouvert vers un état fermé, ne présentant une ouverture de passage pour l'élément conducteur de l'électricité (4) que dans l'état fermé,
la rampe d'éclairage étant constituée de telle sorte que l'élément de positionnement (9) peut être bougé le long de l'élément conducteur de l'électricité (4) quand l'élément conducteur de l'électricité (4) est conduit à travers l'ouverture de passage et l'élément d'émission de lumière (8) n'est pas raccordé à l'élément de positionnement (9).

2. Rampe d'éclairage selon la revendication 1,
dans laquelle les moyens de retenue (5) présentent des éléments d'encliquetage (51) pour un raccordement par encliquetage au rail de support (2), la forme étant de préférence telle que les éléments d'encliquetage (51) retiennent le module d'éclairage (3) dans une direction à angle droit par rapport l'axe longitudinal (L).

3. Rampe d'éclairage selon la revendication 1 ou 2,
dans laquelle le module d'éclairage présente des contacts à sectionnement (6) qui sont constitués pour former un contact électrique avec l'élément conducteur de l'électricité (4).

4. Rampe d'éclairage selon la revendication 3,
dans laquelle les contacts à sectionnement (6) sont constitués de telle sorte qu'ils bloquent dans sa position le module d'éclairage (3) vis-à-vis del'élément conducteur de l'électricité (4) dans une direction parallèle à l'axe longitudinal (L).

5. Rampe d'éclairage selon l'une des revendications précédentes,
dans laquelle l'élément de positionnement (9) comprend deux parties (91, 92) et est constitué de telle sorte qu'il peut être déplacé de l'état ouvert vers l'état fermé par un mouvement relatif des deux parties (91, 92).

6. Rampe d'éclairage selon la revendication 5,
dans laquelle, dans l'état ouvert, les deux parties (91, 92) sont séparées l'une de l'autre ou sont raccordées de façon mobile relativement entre elles par une articulation, en particulier sous la forme d'une charnière à film.

7. Rampe d'éclairage selon l'une des revendications précédentes,
dans laquelle l'élément de positionnement (9) est en outre constitué de telle sorte que, dans l'état ouvert, relativement à l'élément conducteur de l'électricité (4) et par rapport à l'axe longitudinal (L), il peut, à partir d'une position extérieure dans laquelle il n'englobe pas l'élément conducteur de l'électricité (4), être amené directement dans une position d'englobement dans laquelle il englobe l'élément conducteur de l'électricité (4).

8. Rampe d'éclairage selon l'une des revendications précédentes,
dans laquelle l'élément conducteur de l'électricité (4) est formé de telle sorte qu'il présente une forme asymétrique dans sa section transversale perpendiculairement à l'axe longitudinal (L).

9. Rampe d'éclairage selon l'une des revendications précédentes,
dans laquelle l'élément de positionnement (9) présente un élément de fixation d'orientation (93) destiné à empêcher un agencement de l'élément de positionnement (9) non prévu pour le fonctionnement, en particulier un agencement tordu,sur l'élément conducteur de l'électricité (4).

10. Rampe d'éclairage selon l'une des revendications précédentes,
dans laquelle l'élément de positionnement (9) ou l'élément d'émission de lumière (8) présente un autre élément de fixation d'orientation destiné à empêcher un agencement de l'élément d'émission de lumière (8) non prévu pour le fonctionnement, en particulier un agencement tordu, sur l'élément de positionnement (9).

11. Rampe d'éclairage selon l'une des revendications précédentes,
présentant en outre
- au moins un élément de mise en prise (7) disposé sur le rail de support (2) pour des moyens de suspension (71) destinés à la suspension de la rampe d'éclairage à partir d'un plafond ou d'un autre support de luminaire.

12. Rampe d'éclairage selon la revendication 11,
qui est constituée de telle sorte que l'élément conducteur de l'électricité (4) peut, dans une direction parallèle à l'axe longitudinal (L), être conduit à travers un passage (72) formé entre l'élément de mise en prise (7) et le rail de support (2).

13. Rampe d'éclairage selon la revendication 11,
qui est constituée de telle sorte que l'élément de positionnement (9) peut être conduit à travers le passage (72) dans une direction parallèle à l'axe longitudinal (L).
